# EUROPÄISCHE PATENTSCHRIFT

(11) **EP 1 460 203 B1**
(45) Veröffentlichungstag und Bekanntmachung des Hinweises auf die Patenterteilung: **17.08.2005**
(21) Anmeldenummer: 04004598.1
(22) Anmeldetag: 28.02.2004
(51) Int. Cl.: E05B 3/06

(54) **Vorrichtung zur lösbaren, axialen Festlegung einer Handhabe an einem Lagerteil, zum Beispiel Türdrücker- oder Fenstergriffanordnung**
Device for releasable, axially connection of a handle on a bearing element, such as door or window handle arrangement
Dispositif pour la fixation amovible et axiale d'une poignée sur un élément de palier, par example ensemble de poignée de porte ou fenêtre

(30) Priorität: 17.03.2003 DE 10311546
(43) Veröffentlichungstag der Anmeldung: 22.09.2004
(73) Patentinhaber: JADO GmbH, 63322 Rödermark (DE)
(72) Erfinder: Krüdener, Boris, 64285 Darmstadt (DE)
(74) Vertreter: Müller, Eckhard, Dr.

(56) Entgegenhaltungen:
- EP-A- 0 193 081
- EP-A- 0 754 827
- EP-A- 1 116 838

## Beschreibung

Die Erfindung betrifft eine Vorrichtung zur lösbaren axialen Festlegung einer Handhabe, zum Beispiel Türdrücker, Fenstergriff o. dgl., in einer Führung oder einem Lagerteil, welche(s) an einer Tür, einem Fenster o. dgl. angeordnet oder befestigt ist, wobei die Handhabe einen Lagerabschnitt mit einer Umfangsnut und das Lagerteil einen Riegelbügel mit zwei Armen aufweist, die zur axialen Festlegung der Handhabe am Lagerteil in der Verriegelungsstellung in die Umfangsnut eintauchen.

Eine derartige Vorrichtung ist bereits aus der DE 295 11 547 U1 bekannt mit einem Riegelelement, welches als Spreizteile zwei federnd aufspreizbare Arme aufweist. Zur Befestigung der Handhabe ab Lagerteil schnappen die Arme dieses Spreizteils in die Umfangsnut des Lagerabschnitts beim Anordnen im Durchgang ein. Zur Demontage der Handhabe vom Lagerteil können die aufspeizbaren Arme mittels eines in ein Entriegelungsloch einführbaren Werkzeuges nach außen aus der Umfangsnut entfernt werden. Diese bekannte Vorrichtung ist umständlich zu montieren bzw. demontieren und konstruktiv aufwendig. Im übrigen lässt es sich in der Praxis nicht ausschließen, dass aufgrund der klemmenden Anlage der aufspreizbaren Arme am Nutgrund der Umfangsnut des Lagerabschnittes Materialabrieb entsteht und bei ungenügender Schmierung eine Schwergängigkeit bei der Betätigung der Handhabe die Folge ist.

Aus der DE 100 09 633 C2 ist bereits eine Türdrückeranordnung bekannt, bei der zwischen dem Türdrücker und der Falle ein Übertragungsglied in Form eines Ausgleichsgetriebes zwischengeschaltet ist. Das in das Lagergehäuse eingreifende Griffstück ist am Drückerhals mittels einer Haltefeder in dem Lagergehäuse gegen ein Herausbewegen gesichert. Auch die Arme dieser Haltefeder liegen unter Federvorspannung dem Drückerhals an.

Die Türdrückeranordnung nach der DE 36 04 115 C2 zeichnet sich dadurch aus, dass der Drückerhals durch zwei plattenförmige Riegel gehalten wird, die unmittelbar vor Keilsegmenten in einer Vertiefung des Lagerteils vorgesehen sind. Die beiden plattenartigen Riegel sind mittels einer gemeinsamen Schwenkachse an einer stählernen Deckplatte des Lagerteils drehgelagert, wobei eine Schenkelfeder die beiden Riegel gegeneinander zu schwenken sucht. Im Bereich der Türdrückerbohrung weisen die Riegel zur Umfangsnut eines Drehzapfens komplementäre Ausschnitte mit kreisförmigen Rändern auf, die mit der Umfangsnut in Riegeleingriff treten können. Um die Riegel und die Umfangsnut außer Eingriff bringen zu können, sind an dem von der Drehachse abgewandten Ende schräge Gegenflächen vorgesehen, an denen Schrägflächen eines radial beweglichen Spreizschiebers anliegen. Der Spreizschieber besitzt einen zum Türblatt hin abgekröpften Betätigungsteil, an dem bei etwa hoch gehobener Deckkappe ein Werkzeug radial eingreifen kann, um durch eine Verschiebung des Spreizschiebers die beiden Riegel gegen die Kraft der Schenkelfeder auseinander zu drücken.

Demgegenüber liegt der vorliegenden Erfindung die Aufgabe zugrunde, eine Vorrichtung zur lösbaren axialen Festlegung einer Handhabe an einem Lagerteil der eingangs genannten Art dahingehend weiterzubilden, dass eine einfache Montage bzw. Demontage der Handhabe ermöglicht und die Vorrichtung konstruktiv einfach ausgebildet ist. Weiterhin soll die Vorrichtung eine verschleißfreie, leicht gängige und i. w. wartungsfreie Betätigung der Handhabe ermöglichen.

Diese Aufgabe wird nach der Erfindung bei der Vorrichtung mit den eingangs genannten Merkmalen i. w. dadurch gelöst, dass der Riegelbügel radial verschiebbar am Lagerteil angeordnet und die lichte Weite zwischen den Armen des Riegelbügels i. w. gleich, bevorzugt jedoch geringfügig größer als der Außendurchmesser des Lagerabschnitts im Nutgrund der Umfangsnut ist.

Durch diese erfindungsgemäßen Maßnahmen wird zum einen eine einfache Überführung des Riegelbügels von der Verriegelungsstellung in die Entriegelungsstellung gewährleistet, wobei der Riegelbügel bspw. mit der Hand oder auch mittels eines Werkzeuges zur Montage bzw. Demontage der Handhabe radial verschiebbar ist.

Dadurch, dass die lichte Weite zwischen den Armen i. w. gleich, bevorzugt jedoch geringfügig größer als der Außendurchmesser des Lagerabschnitts im Nutgrund der Umfangsnut ist, greifen die Arme des Riegelbügels lediglich formschlüssig, nicht aber kraftschlüssig in die Umfangsnut ein, so dass Abrieb und Reibung im Bereich der Arme bzw. der Umfangsnut bei gleichzeitiger Wartungsfreiheit minimiert sind.

Die Dimensionierung der lichten Weite zwischen den Armen ist derart einzustellen, dass die Arme in der Verriegelungsstellung i. w. kraftfrei dem Nutgrund der Umfangsnut anliegen bzw. einen geringfügigen Abstand von dem Nutgrund aufweisen. Es versteht sich, dass der Abstand der Arme vom Nutgrund erheblich kleiner als die Nuttiefe einzustellen ist. Der Riegelbügel bildet bevorzugt eine Sicherung, welche zwischen Anschlagpositionen von einer Verriegelungsstellung in eine Entriegelungsstellung überführbar ist. Zusätzlich ist der Riegelbügel nicht nur nach, sondern auch vor der Endmontage verliergesichert am Lagerteil festlegbar.

Nach einer ersten vorteilhaften Ausgestaltung der Erfindung ist es vorgesehen, dass der Riegelbügel in einer taschenförmigen Aufnahme des Lagerteils radial verschiebbar geführt ist. Aufgrund dieser Maßnahme ist eine sichere radiale Führung des Riegelbügels am Lagerteil bzw. der unteren Rosette sowie eine einfache und sichere Überführung des Riegelbügels von der Entriegelungsstellung in die Verriegelungsstellung sowie umgekehrt gewährleistet. Bevorzugt ist die taschenförmige Aufnahme derart dimensioniert, dass der in der Verriegelungsstellung befindliche Riegelbügel i. w. vollständig in der Aufnahme aufgenommen ist. Auch sorgt die taschenförmige Aufnahme im Falle einer axialen Krafteinwirkung an der Handhabe für eine formschlüssige Verbindung zwischen Handhabe und Lagerteil, die praktisch nicht oder nur unter größter Krafteinwirkung zum Lösen bzw. Entriegeln ist, da der in der Aufnahme befindliche Riegelbügel sich nicht spreizen lässt.

Weiterhin erweist es sich als vorteilhaft, dass die taschenförmige Aufnahme von einer Ausnehmung in einer Unterrosette des Lagerteils gebildet ist, welche wenigstens teilweise von einem i. w. ringförmigen, plattenartigen Träger abgedeckt ist. Da die taschenförmige Aufnahme durch zwei Bauteile, nämlich einer Unterrosette und einem Träger gebildet ist, lässt sich die Aufnahme konstruktiv und herstellungstechnisch einfach erzeugen.

Nach einer anderen Ausgestaltung der Erfindung ist es vorgesehen, dass der Träger eine Aussparung, insbesondere eine randseitige und bevorzugt kreissegmentartige Aussparung, zur Handhabung bzw. Überführung des Riegelbügels von einer Verriegelungsstellung in eine Entriegelungsstellung aufweist. Obwohl der Riegelbügel in der Verriegelungsstellung i. w. vollständig von der taschenförmigen Aufnahme aufgenommen ist, erlaubt die Aussparung einen Zugriff auf den Riegelbügel, um diesen in radialer Richtung zu verschieben bzw. zu bewegen.

Aus herstellungstechnischer Sicht erweist es sich als vorteilhaft, dass der Riegelbügel einstückig ausgebildet und nach einer bevorzugten Ausgestaltung i. w. eine U-Form aufweist.

Nach einer anderen Ausgestaltung der Erfindung ist es vorgesehen, dass der Riegelbügel Gegenanschläge besitzt, die mit Anschlägen des Lagerteils, die bevorzugt im Bereich der taschenförmigen Aufnahme angeordnet sind, zusammenwirken und die Endlage des Riegelbügels in der Verriegelungsstellung und/oder der Entriegelungsstellung definieren.

Nach einer bevorzugten Variante sind die Gegenanschläge des Riegelbügels, welche den Anschlägen des Lagerteils in der Verriegelungsstellung anliegen, von einem Verbindungssteg zwischen den Armen des Riegelbügels gebildet.

Von Vorteil sind die Gegenanschläge, welche die Endlage des Riegelbügels in der Entriegelungsstellung definieren, durch stegartige Ansätze der Arme des Riegelbügels gebildet. Insoweit ist der Riegelbügel dann unverlierbar an dem Lagerteil bzw. der Unterrosette angeordnet und radial bzgl. der Schwenkachse der Handhabe zwischen den Anschlägen in die Verriegelungsstellung bzw. Entriegelungsstellung überführbar.

Bevorzugt besitzen die stegartigen Ansätze der Arme ein mit dem Nutgrund der Umfangsnut korrespondierendes Profil bzw. eine korrespondierende, der Kreisform der Umfangsnut entsprechende kreisbogenförmige Gestalt. Aufgrund dieser Maßnahme sorgen nicht nur die Arme des in der Verriegelungsstellung befindlichen Riegelbügels für eine axiale Sicherung der Handhabe am Lagerteil, sondern es greifen auch die stegartigen Ansätze in die Umfangsnut ein, so dass größere Haltekräfte zur Festlegung der Handhabe am Lagerteil bereitgestellt sind. Es versteht sich, dass die Gegenanschläge und Anschläge derart ausgebildet sind, dass auch die stegartigen Ansätze des in der Verriegelungsstellung befindlichen Riegelbügels dem Nutgrund kraftfrei anliegen bzw. einen geringen Abstand hierzu aufweisen.

Nach einer vorteilhaften Ausgestaltung der Erfindung sind die Ansätze in etwa mittig der Arme aufeinanderzuweisend angeordnet, wobei die freien Enden der Ansätze bevorzugt i. w. bündig einem Radialsteg des Lagerteils anliegen. Aufgrund dieser Maßnahme ist für eine noch bessere radiale Führung des Riegelbügels am Lagerteil gesorgt, selbst dann, wenn sich der Riegelbügel in der Entriegelungsstellung befindet.

Weiterhin hat es ich als äußerst vorteilhaft erwiesen, dass der Riegelbügel in der Verriegelungsstellung bevorzugt i. w. komplett in der taschenförmigen Aufnahme versenkbar ist, wobei mittels eines an dem Lagerteil bzw. der Unterrosette festlegbaren, insbesondere verrastbaren Deckteils, z. B. einer Deckrosette, der Riegelbügel in der Verriegelungsstellung sicherbar ist. Hierdurch ist ein versehentliches Entriegeln des Riegelbügels praktisch ausgeschlossen.

Nach einer anderen besonders vorteilhaften Ausgestaltung der Erfindung ist es vorgesehen, dass der Riegelbügel in der Verriegelungsstellung mit dem Lagerteil, insbesondere einer Unterrosette, verrastbar ist. Diese Verrastung des Riegelbügels mit der Unterrosette kann einer alternativen oder auch einer zusätzlichen Sicherung des Riegelbügels in der Verriegelungsstellung dienen. Weiterhin ist hierdurch von Vorteil auch die Möglichkeit gegeben, die Arme des in der Verriegelungsstellung befindlichen Riegelbügels in einer definierten Lage bzgl. des Lagerteils bzw. der Unterrosette zu positionieren, so dass auf jeden Fall sichergestellt ist, dass die Arme auch unter Berücksichtigung von Fertigungstoleranzen dem Nutgrund der Umfangsnut i. w. kraftfrei anliegen bzw. einen geringfügigen Abstand hierzu aufweisen.

Insoweit hat es sich als vorteilhaft erwiesen, dass ein endseitiger Abschnitt des oder der Arme des Riegelbügels Rastmittel aufweist, die mit Gegenrastmitteln des Lagerteils bzw. der Unterrosette in der Verriegelungsstellung des Riegelbügels zusammenwirken.

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1: ein Ausführungsbeispiel des Lagerteils der erfindungsgemäßen Vorrichtung in einer Explosionsdarstellung,
- Figur 2: die Vorrichtung der Figur 1 in Frontansicht mit teilweise weggebrochen dargestelltem Träger, wobei sich der Riegelbügel in der Verriegelungsstellung befindet,
- Figur 3: die Vorrichtung der Figur 2, wobei sich der Riegelbügel in der Entriegelungsstellung befindet,
- Figur 4: eine Schnittdarstellung eines weiteren Ausführungsbeispiels einer erfindungsgemäßen Vorrichtung mit Handhabe, Lagerteil und Deckrosette in einer Explosionsdarstellung,
- Figur 5: eine perspektivische Ansicht einer erfindungsgemäßen Vorrichtung mit in Verriegelungsstellung befindlichem Riegelbügel und
- Figur 6: die Ansicht der Figur 5 mit in Entriegelungsstellung befindlichem Riegelbügel.

Die Vorrichtung zur lösbaren, axialen Festlegung einer Handhabe 10, zum Beispiel einem Türdrücker, einem Fenstergriff o. dgl. Betätigungselement, in einer Führung 13 bzw. einem Lagerteil 12 weisen hinsichtlich des Lagerteils 12 gemäß Figur 1 die Komponenten: Deckel 72, Mitnehmer 70, Feder 68, Unterrosette 28, Riegelbügel 20, Träger 32, Nocken bzw. Hülsen 64, 66 sowie einen Ring 62 auf. Dieses Lagerteil wird mittels durch die Hülsen 64, 66 gesteckter Schrauben bspw. an einer Tür 14 oder einem Fenster befestigt. Die Führung 13 dient zur Aufnahme eines Lagerabschnitts 16 der Handhabe 10. Mitnehmer 70 sowie Feder 68 dienen dazu, die Handhabe nach Auslenkung aus der Ruhelage unter Wirkung der Kraft der Feder 68 wieder selbsttätig in die Ruhelage zu überführen.

Die Handhabe 10 weist gemäß Figur 4 einen Lagerabschnitt 16 mit einer Umfangsnut 18 auf. Der Riegelbügel 20 besitzt gemäß der Darstellung der Figuren 1 bis 3 zwei Arme 22, 24, die zur axialen Festlegung der Handhabe 10 am Lagerteil 12 in der Verriegelungsstellung in die Umfangsnut 18 eintauchen. Wie aus den Figuren 2 und 3 ersichtlich ist, ist der Riegelbügel 20 radial verschiebbar am Lagerteil 12 angeordnet. Die lichte Weite zwischen den Armen 22, 24 des Riegelbügels 20 ist i. w. gleich oder größer als der Außendurchmesser des Lagerabschnitts 16 im Nutgrund der Umfangsnut 18. Durch diese Maßnahme soll dafür Sorge getragen werden, dass die Arme 22, 24 des Riegelbügels 20 formschlüssig in die Umfangsnut 18 eintauchen, dem Nutgrund jedoch i. w. kraftfrei bzw. nicht kraftschlüssig anliegen.

Der Stand der Technik zeigt insoweit lediglich Verriegelungselemente, die kraftschlüssig dem Nutgrund der Umfangsnut 18 anliegen bzw. rastend in der Umfangsnut 18 festgelegt sind.

Der Riegelbügel 20 ist in einer taschenförmigen Aufnahme 26 des Lagerteils 12 radial verschiebbar geführt. Die taschenförmige Aufnahme 26 ist von einer Ausnehmung 30 in einer Unterrosette 28 des Lagerteils 12 gebildet, welche wenigstens teilweise von einem i. w. ringförmigen, plattenartigen Träger 32 abgedeckt ist. Bevorzugt deckt der Träger 32 die Ausnehmung 30 i. w. vollflächig ab, wobei jedoch eine Aussparung 34 im Träger 32 vorgesehen ist, welcher einen Zugriff auf den Riegelbügel 20 erlaubt, sofern sich dieser in der Verriegelungsstellung befindet. Die Aussparung 34 ist bevorzugt randseitig des Trägers 32 angeordnet und kreissegmentartig ausgebildet. Aufgrund des Vorhandenseins dieser Aussparung 34 ist es möglich, den Riegelbügel 20 zum Überführen von der Verriegelungsstellung in die Entriegelungsstellung zu ergreifen bzw. ein Hilfswerkzeug anzusetzen.

Der Riegelbügel 20 ist bevorzugt einstückig, insbesondere als Metall- oder Blechstanzteil ausgebildet und weist i. w. eine U-Form auf. Weiterhin sind am Riegelbügel 20 Gegenanschläge 36, 38 vorgesehen, die mit einem oder mehreren Anschlägen 40, 42 des Lagerteils 12 bzw. der Unterrosette 28 zusammenwirken, wobei die Endlage des Riegelbügels 20 in der Verriegelungsstellung und/oder Entriegelungsstellung durch diese Gegenanschläge 36, 38 sowie Anschläge 40, 42 definiert wird. Insbesondere werden die Gegenanschläge 36 durch den Verbindungssteg 44 der Arme 22, 24 des Riegelbügels 20 und die Gegenanschläge 38 durch stegartige Ansätze 46, 48 der Arme 22, 24 gebildet, wie dies aus einem Vergleich der Figuren 2 und 3 ersichtlich ist.

Die stegartigen Ansätze 46, 48 der Arme 22, 24 besitzen ein mit dem Nutgrund der Umfangsnut 18 korrespondierendes Profil bzw. eine korrespondierende, bevorzugt kreisbogenförmige Krümmung. Weiterhin sind die Ansätze 46, 48 in etwa mittig der Arme 22, 24 aufeinanderzuweisend angeordnet, wobei die freien Enden der Ansätze 46, 48 i. w. bündig einem Radialsteg 50 des Lagerteils 12 anliegen.

Der Riegelbügel 20 ist in der Verriegelungsstellung i. w. komplett in der taschenförmigen Aufnahme 26 versenkbar (Figuren 2, 5) und mittels eines an dem Lagerteil 12 bzw. der Unterrosette 28 festlegbaren, insbesondere verrastbaren Deckteils 52, zum Beispiel eine Deckrosette 52, in der Verriegelungsstellung sicherbar. Hierzu ist gemäß Figur 5 die Deckrosette 52 auf die Unterrosette 28 aufzuschieben und mit dieser durch entsprechende Rastmittel zu verrasten. Zum Entriegeln des Riegelbügels 20 ist die Deckrosette 52 von der Unterrosette 28 abzuziehen, worauf dann der Riegelbügel 20 durch Zugriff durch die Aussparung 34 des Trägers 32 und Ziehen am Verbindungssteg 44 radial nach außen bewegt werden kann (Figur 3). Alsdann kann die Handhabe 10 von dem Drückerstift 74 bzw. aus dem Lagerteil 12 bzw. der Führung 13 entfernt werden.

Aus den Figuren 1 bis 3 ist des weiteren ersichtlich, dass der Riegelbügel 20 in der Verriegelungsstellung an dem Lagerteil 12, insbesondere an einer Unterrosette 28, verrastbar ist. Hierzu sind an endseitigen des oder der Arme 22, 24 des Riegelbügels Rastmittel 54, 56 vorgesehen, die mit korrespondierenden Gegenrastmitteln 58, 60 des Lagerteils 12 bzw. der Unterrosette 28 in der Verriegelungsstellung des Riegelbügels 20 zusammenwirken. Im Ausführungsbeispiel sind die Gegenrastmittel 58, 60 als nockenartige Vorsprünge ausgebildet, während die Rastmittel 54, 56 an den endseitigen Abschnitten der Arme 22, 24 als korrespondierende nockenförmige Ausnehmungen ausgebildet sind.

Es versteht sich, dass auch andere Formen der Rastmittel 54, 56 und Gegenrastmittel 58, 60 einsetzbar bzw. gegeneinander austauschbar sind.

Diese Rastung des in der Verriegelungsstellung befindlichen Riegelbügels 20 am Lagerteil 12 kann alternativ oder zusätzlich zur Sicherung des Riegelbügels 20 in der Verriegelungsstellung durch die Deckrosette 52 eingesetzt werden. Ein weiterer Vorteil dieser Rastung des Riegelbügels 20 am Lagerteil 12 besteht auch darin, dass die Arme 22, 24 in der Verriegelungsstellung des Riegelbügels 20 eine definierte Positionierung erhalten, so dass sichergestellt ist, dass die Arme 22, 24 des in der Verriegelungsstellung befindlichen Riegelbügels 20 i. w. formschlüssig, nicht aber kraftschlüssig dem Lagerteil 12 der Handhabe 10 anliegen. Des weiteren besteht aufgrund dieser Maßnahme der Vorteil, dass der Riegelbügel 20 vor der Montage, insbesondere beim Transport bzw. in der Lagerhaltung mit der Unterrosette 28 verrastet ist. Hierdurch ist der Riegelbügel 20 in einer definierten Position an der Unterrosette 28 festlegbar und kann weder verloren gehen noch aus der Unterrosette 28 heraustreten, bevor Drücker/Handhabe 10 und Unterrosette 28 montiert sind.

### Bezugszeichenliste

- 10 -: Handhabe
- 12 -: Lagerteil
- 13 -: Führung
- 14 -: Tür
- 16 -: Lagerabschnitt
- 18 -: Umfangsnut
- 20 -: Riegelbügel
- 22 -: Arm
- 24 -: Arm
- 26 -: Aufnahme
- 28 -: Unterrosette
- 30 -: Ausnehmung
- 32 -: Träger
- 34 -: Aussparung
- 36 -: Gegenanschlag
- 38 -: Gegenanschlag
- 40 -: Anschlag
- 42 -: Anschlag
- 44 -: Verbindungssteg
- 46 -: Ansatz
- 48 -: Ansatz
- 50 -: Radialsteg
- 52 -: Deckel, Drehrosette
- 54 -: Rastmittel
- 56 -: Rastmittel
- 58 -: Gegenrastmittel
- 60 -: Gegenrastmittel
- 62 -: Ring
- 64 -: Nocken, Hülsen
- 66 -: Nocken, Hülsen
- 68 -: Feder
- 70 -: Mitnehmer
- 72 -: Deckel
- 74 -: Drückerstift

## Patentansprüche

1. Vorrichtung zur lösbaren, axialen Festlegung einer Handhabe (10), zum Beispiel Türdrücker, Fenstergriff o. dgl., in einer Führung (13) oder einem Lagerteil (12), welches an einer Tür (14), einem Fenster o. dgl. angeordnet oder befestigt ist, wobei die Handhabe (10) einen Lagerabschnitt (16) mit einer Umfangsnut (18) und das Lagerteil (12) einen Riegelbügel (20) mit zwei Armen (22, 24) aufweist, die zur axialen Festlegung der Handhabe (10) am Lagerteil (12) in der Verriegelungsstellung in die Umfangsnut (18) eintauchen, **dadurch gekennzeichnet, dass** der Riegelbügel (20) radial verschiebbar am Lagerteil (12) angeordnet und die lichte Weite zwischen den Armen (22, 24) des Riegelbügels (20) gleich oder größer als der Außendurchmesser des Lagerabschnitts (16) im Nutgrund der Umfangsnut (18) ist.

2. Vorrichtung nach Anspruch 1, **dadurch gekennzeichnet, dass** der Riegelbügel (20) in einer taschenförmigen Aufnahme (26) des Lagerteils (12 radial verschiebbar geführt ist.

3. Vorrichtung nach Anspruch 1 oder 2, **dadurch gekennzeichnet, dass** eine taschenförmige Aufnahme (26) des Lagerteils (12) von einer Ausnehmung (30) in einer Unterrosette (28) des Lagerteils (12) gebildet ist, welche wenigstens teilweise von einem i. w. ringförmigen, plattenartigen Träger (32) abgedeckt ist.

4. Vorrichtung nach einem der vorhergehenden Ansprüche, **dadurch gekennzeichnet, dass** ein Träger (32) eine Aussparung (34), insbesondere eine randseitige und bevorzugt kreissegmentartige Aussparung (34) zur Handhabung bzw. Überführung des Riegelbügels (20) von einer Verriegelungsstellung in eine Entriegelungsstellung aufweist.

5. Vorrichtung nach einem der vorhergehenden Ansprüche, **dadurch gekennzeichnet, dass** der Riegelbügel (20) einstückig ausgebildet ist und i. w. eine U-Form aufweist.

6. Vorrichtung nach einem der vorhergehenden Ansprüche, **dadurch gekennzeichnet, dass** der Riegelbügel (20) Gegenanschläge (36, 38) besitzt, die mit Anschlägen (40, 42) des Lagerteils (12) zusammenwirken und die Endlage des Riegelbügels (20) in der Verriegelungsstellung und/oder Entriegelungsstellung definieren.

7. Vorrichtung nach einem der vorhergehenden Ansprüche, **dadurch gekennzeichnet, dass** die Gegenanschläge (36, 38) durch einen Verbindungssteg (44) der Arme (22, 24) des Riegelbügels (20) und/oder durch stegartige Ansätze (46, 48) der Arme (22, 24) gebildet sind.

8. Vorrichtung nach einem der vorhergehenden Ansprüche, **dadurch gekennzeichnet, daß** stegartige Ansätze (46, 48) der Arme (22, 24) ein mit dem Nutgrund der Umfangsnut (18) korrespondierendes Profil besitzen.

9. Vorrichtung nach Anspruch 7 oder 8, **dadurch gekennzeichnet, dass** die Ansätze (46, 48) in etwa mittig der Arme (22, 24) aufeinanderzuweisend angeordnet sind, wobei die freien Enden der Ansätze (46, 48) i. w. bündig einem Radialsteg (50) des Lagerteils (12) anliegen.

10. Vorrichtung nach einem der vorhergehenden Ansprüche, **dadurch gekennzeichnet, dass** der Riegelbügel (20) in der Verriegelungsstellung i. w. komplett in der taschenförmigen Aufnahme (26) des Lagerteils (12) versenkbar und mittels eines an dem Lagerteil (12) der Unterrosette (28) festlegbaren, insbesondere verrastbaren Deckteils (52), z. B. einer Deckrosette (52) in der Verriegelungsstellung sicherbar ist.

11. Vorrichtung nach einem der vorhergehenden Ansprüche, **dadurch gekennzeichnet, dass** der Riegelbügel (20) in der Verriegelungsstellung mit dem Lagerteil (12), insbesondere einer Unterrosette (28), verrastbar ist.

12. Vorrichtung nach Anspruch 11, **dadurch gekennzeichnet, dass** ein endseitiger Abschnitt des oder der Arme (22, 24) des Riegelbügels (20) Rastmittel (54, 56) aufweist, die mit Gegenrastmitteln (58, 60) des Lagerteils (12) bzw. der Unterrosette (28) in der Verriegelungsstellung des Riegelbügels (20) zusammenwirken.

## Claims

1. Device for detachable axial fixing of a handle (10), for example door handle, window handle or the like, in a guide (13) or a mounting part (12), which is arranged at or fastened to a door (14), a window or the like, wherein the handle (10) has a mounting portion (16) with a circumferential groove (18) and the mounting part (12) has a locking yoke (20) with two arms (22, 24) which for axial fixing of the handle (10) to the mounting part (12) enter, in the locking setting, into the circumferential groove (18), **characterised in that** the locking yoke (20) is arranged at the mounting part (12) to be radially displaceable and the clear width between the arms (22, 24) of the locking yoke (20) is equal to or greater than the outer diameter of the mounting portion (16) in the groove base of the circumferential groove (18).

2. Device according to claim 1, **characterised in that** the locking yoke (20) is guided in a pocket-shaped receptacle (26) of the mounting part (12) to be radially displaceable.

3. Device according to claim 1 or 2, **characterised in that** a pocket-shaped receptacle (26) of the bearing part (12) is formed by a recess (30) in a lower rose (28) of the mounting part (12), which is covered at least partly by a substantially annular, plate-shaped carrier (32).

4. Device according to one of the preceding claims, **characterised in that** a carrier (32) has a recess (34), particularly a cut-out (34) which is at the edge side and preferably in the shape of a segment of a circle, for manipulating or transferring the locking yoke (20) from a locking setting to an unlocking setting.

5. Device according to one of the preceding claims, **characterised in that** the locking yoke (20) is of integral construction and has substantially a U-shape.

6. Device according to one of the preceding claims, **characterised in that** the locking yoke (20) has counter-abutments (36, 38) which co-operate with abutments (40, 42) of the mounting part (12) and define the end position of the locking yoke (20) in the locking setting and/or unlocking setting.

7. Device according to one of the preceding claims, **characterised in that** the counter-abutments (36, 38) are formed by a connecting web (44) of the arms (22, 24) of the locking yoke (20) and/or by web-like protrusions (46, 48) of the arms (22, 24).

8. Device according to one of the preceding claims, **characterised in that** web-like protrusions (46, 48) of the arms (22, 24) have a profile corresponding with the groove base of the circumferential groove (18).

9. Device according to claim 7 or 8, **characterised in that** the protrusions (46, 48) are arranged approximately centrally in the arms (22, 24) to face one another, wherein the free ends of the protrusions (46, 48) bear substantially flushly against a radial web (50) of the mounting part (12).

10. Device according to one of the preceding claims, **characterised in that** the locking yoke (20) in the locking setting is lowerable substantially completely into the pocket-shaped receptacle (26) of the mounting part (12) and is securable in the locking setting by means of a cover part (52), for example a cover rose (52), fixable, particularly detentable, to the mounting part (12) of the lower rows (28).

11. Device according to one of the preceding claims, **characterised in that** the locking yoke (20) is detentable in the locking setting with the mounting part (12), particularly a lower rose (28).

12. Device according to claim 11, **characterised in that** a section, which is at the end, of the arm or arms (22, 24) of the locking yoke (20) has detent means (54, 56) which co-operate with counter-detent means (58, 60) of the mounting part (12) or the lower rose (28) in the locking setting of the locking yoke (20).

## Revendications

1. Dispositif pour la fixation amovible et axiale d'une poignée (10), par exemple une poignée de porte ou de fenêtre ou similaires, dans une coulisse (13) ou un élément de palier (12) qui est disposé ou fixé sur une porte (14), une fenêtre ou similaires, dans lequel la poignée (10) comprend un segment de palier (16) avec une rainure périphérique (18) et l'élément de palier (12) comprend une anse de pêne (20) avec deux bras (22, 24) qui s'enfoncent dans la rainure périphérique (18) pour la fixation axiale de la poignée (10) sur l'élément de palier (12) dans la position de verrouillage, **caractérisé en ce que** l'anse de pêne (20) est disposée sur l'élément de palier (12) en étant coulissante radialement, et la largeur intérieure entre les bras (22, 24) de l'anse de pêne (20) est identique ou supérieure au diamètre externe du segment de palier (16) à la base de la rainure périphérique (18).

2. Dispositif selon la revendication 1, **caractérisé en ce que** l'anse de pêne (20) est dirigée, en étant coulissante radialement, dans un logement (26) en forme de poche de l'élément de palier (12).

3. Dispositif selon la revendication 1 ou 2, **caractérisé en ce qu'**un logement (26) en forme de poche de l'élément de palier (12) est formé par un creux (30) situé dans une plaque d'ancrage ronde inférieure (28) de l'élément de palier (12), lequel est recouvert au moins partiellement par un support (32) essentiellement annulaire de type plaque.

4. Dispositif selon une des revendications précédentes, **caractérisé en ce qu'**un support (32) comprend un évidement (34), en particulier un évidement (34) sur le bord et de préférence en forme de segment circulaire en vue de la manipulation et/ou le transfert de l'anse de pêne (20) d'une position de verrouillage à une position de déverrouillage.

5. Dispositif selon une des revendications précédentes, **caractérisé en ce que** l'anse de pêne (20) est formée d'une seule pièce et présente pour l'essentiel une forme en U.

6. Dispositif selon une des revendications précédentes, **caractérisé en ce que** l'anse de pêne (20) possède des contre-butées (36, 38) qui coopèrent avec des butées (40, 42) de l'élément de palier (12), et définissent la position d'extrémité de l'anse de pêne (20) dans la position de verrouillage et/ou la position de déverrouillage.

7. Dispositif selon une des revendications précédentes, **caractérisé en ce que** les contre-butées (36, 38) sont formées par une bride de jonction (44) des bras (22, 24) de l'anse de pêne (20) et/ou par des rebords en forme de bride (46, 48) des bras (22, 24).

8. Dispositif selon une des revendications précédentes, **caractérisé en ce que** les rebords en forme de bride (46, 48) des bras (22, 24) possèdent un profil correspondant à la base de la rainure périphérique (18).

9. Dispositif selon la revendication 7 ou 8, **caractérisé en ce que** les rebords (46, 48) sont disposés en étant dirigés l'un vers l'autre approximativement au centre des bras (22, 24), dans lesquels les extrémités libres des rebords (46, 48) affleurent substantiellement avec une bride radiale (50) de l'élément de palier (12).

10. Dispositif selon une des revendications précédentes, **caractérisé en ce que**, en position de verrouillage, l'anse de pêne (20) peut être abaissée complètement, pour l'essentiel, dans le logement en forme de poche (26) de l'élément de palier (12), et peut être solidarisée au moyen d'un élément de recouvrement (52) pouvant être fixé, en particulier encliqueté, sur l'élément de palier (12) de la plaque d'ancrage ronde inférieure (28), par exemple d'une plaque d'ancrage ronde de recouvrement (52), dans la position de verrouillage.

11. Dispositif selon une des revendications précédentes, **caractérisé en ce que** l'anse de pêne (20) peut être encliquetée dans la position de verrouillage avec l'élément de palier (12), en particulier avec une plaque d'ancrage ronde inférieure (28).

12. Dispositif selon la revendication 11, **caractérisé en ce qu'**un segment sur le côté d'extrémité du ou des bras (22, 24) de l'anse de pêne (20) comprend des moyens d'encliquetage (54, 56) qui coopèrent avec des contre-moyens d'encliquetage (58, 60) de l'élément de palier (12) et/ou de la plaque d'ancrage inférieure ronde (28) dans la position de verrouillage de l'anse de pêne (20).
